# EUROPÄISCHE PATENTSCHRIFT

(11) **EP 1 165 259 B1**
(45) Veröffentlichungstag und Bekanntmachung des Hinweises auf die Patenterteilung: **02.02.2005**
(21) Anmeldenummer: 00918778.2
(22) Anmeldetag: 09.03.2000
(51) Int. Cl.: B07B 1/28, B07B 1/46

(54) **SORTIERVORRICHTUNG**
SORTING DEVICE
DISPOSITIF DE TRI

(30) Priorität: 09.03.1999 DE 29904262 U
(43) Veröffentlichungstag der Anmeldung: 02.01.2002
(73) Patentinhaber: Hartner Fahrzeug- und Gerätebau, 89431 Bächingen (DE)
(72) Erfinder: HARTNER, Helmut, D-89431 Medlingen (DE); BEINROTH, Wolfgang, D-89347 Haunsheim (DE)
(74) Vertreter: Fiener, Josef
(86) Internationale Anmeldenummer: PCT/EP2000/002057
(87) Internationale Veröffentlichungsnummer: WO 2000/053342

(56) Entgegenhaltungen:
- DE-A- 2 803 684
- DE-C- 184 213
- FR-A- 756 583
- GB-A- 947 875

## Beschreibung

Die Erfindung betrifft eine Sortiervorrichtung, insbesondere für Papier- und Kartonageabfälle, gemäß den oberbegrifflichen Merkmalen des Patentanspruches 1.

Eine solche Vorrichtung ist aus der deutschen Anmeldung DE 2803684 A bekannt.

Für die Sortierung von Papier- und Kartonageabfällen sind verschiedene Vorrichtungen bekannt. Einerseits kann dabei nach dem Format sortiert werden, wobei die Sortierung über zugeordnete Sieböffnungen erfolgt. Andererseits ist auch eine Sortierung nach dem Gewicht möglich. Hierbei werden i. a. Sortiervorrichtungen verwendet, die aus einer Vielzahl von hintereinander angeordneten Wellen bestehen, auf denen Scheibenpakete in Dreieckform mit entsprechenden Abstandshaltern aufgezogen sind. Hierdurch wird das Recyclinggut im Längsfluß sortiert, wobei Teile, die kleiner sind als der Abstand zwischen den einzelnen Scheiben, nach unten durchfallen können, während das Restgut über einen Auslauf der Weiterverarbeitung zugeführt wird. Der Antrieb derartiger Scheibenpakete ist jedoch sehr aufwendig, da jede einzelne Welle gesondert angetrieben werden muß, beispielsweise durch jeweils zugeordnete Motoren oder Verzweigungsgetriebe. Die Herstellung und die Wartung dieser bekannten Vorrichtungen ist daher sehr aufwendig.

Demzufolge liegt der Erfindung die Aufgabe zugrunde, eine Sortiervorrichtung zu schaffen, die bei einfacher Bauweise eine hohe Durchsatzleistung und eine gute Sortierqualität ermöglicht.

Diese Aufgabe wird gelöst durch eine Sortiervorrichtung gemäß den Merkmalen des Patentanspruches 1.

Durch die Verwendung eines Schüttlers mit mehreren Förderleisten, die an zwei Kurbelwellen gelagert sind, ergibt sich auch bei großen Förderlängen eine einfache Bauweise, da nur eine der Kurbelwellen angetrieben werden muß. Zudem ist über die von der Kurbelwelle angetriebenen Förderleisten bzw.

Schüttlerkörper eine definierte Schüttelbewegung möglich, wobei die horizontale und vertikale Beschleunigung des Sortiergutes zu einer verbesserten Sortierqualität führt.

Vorteilhafte Ausgestaltungen sind Gegenstand der Unteransprüche. Von besonderem Vorteil ist hierbei die einfache Verstellung der Durchlaßöffnungen, da die Mitnehmer auf den Förderleisten bzw. Schüttlerkörpern je nach gewünschter Durchlaßöffnung ohne Austausch der Förderleisten verstellt werden können. Zudem läßt sich durch den einfachen Antrieb einer Kurbelwelle die Drehzahl einfach variieren, so daß hierdurch je nach Sortiergut die Durchlaufgeschwindigkeit angepaßt werden kann.

Nachfolgend wird ein Ausführungsbeispiel der Sortiervorrichtung anhand der Zeichnungen näher erläutert und beschrieben. Hierbei zeigen:
- Fig. 1: eine Perspektivdarstellung der Sortiervorrichtung;
- Fig. 2: eine vergrößerte Schnittdarstellung des linken äußeren Bereiches in Fig. 1 zur Darstellung der Lagerung der Förderleisten; und
- Fig. 3: eine bevorzugte Ausführung der verstellbaren Mitnehmer.

In Fig. 1 ist eine Sortiervorrichtung 1 in Perspektivansicht gezeigt. Die Sortiervorrichtung 1 weist eine Wanne 3 auf, die zumindest aus zwei seitlich hochgezogenen Seitenwänden besteht, um eine seitliche Führung des Sortiergutes bei dem Längstransport zu gewährleisten, nämlich von einer Einfüllöffnung E zu einem Auslaß A. An der Einfüllöffnung E kann das zu sortierende Recyclinggut beispielsweise mit einer Schüttvorrichtung eingefüllt werden.

Das zu sortierende Recyclinggut wird von der Einfüllöffnung E in Richtung zu dem Auslaß A mittels Förderleisten 4 transportiert, auf denen eine Vielzahl von Mitnehmern 5 angeordnet ist. Die sich in Längsrichtung von der Einfüllöffnung E zum Auslaß A erstreckenden Förderleisten 4 sind hierbei an gekröpften Kurbelwellen 2 gelagert, von denen eine durch einen Motor 6 und ein nicht näher dargestelltes Winkelgetriebe angetrieben ist. Durch diese parallelogrammartige Verbindung der beiden Kurbelwellen 2 über die Förderleisten 4 ergibt sich eine Synchrondrehbewegung der beiden Kurbelwellen 2. Die Wellenkröpfungen sind dabei zueinander versetzt, so daß die Umlaufbewegung zu höhenversetzten Schüttlerflächen mit einer Vertikal- und Horizontal-Beschleunigungskomponente auf das Sortiergut führt. Jeweils zwei Förderleisten 4 sind hierbei durch eine Vielzahl von Mitnehmern 5 verbunden, so daß die Förderleisten 4 nebeneinanderliegende Schüttlerflächen oder Schüttlerkörper bilden. Die nebeneinanderliegenden Schüttler erfahren durch die Wellenkröpfungen der Kurbelwellen 2 einerseits eine Aufwärtsbewegung, während die danebenliegende Schüttlerfläche in eine Abwärtsbewegung versetzt wird. Durch diesen Versatz wird gleichzeitig der Siebeffekt und der Längsfluß des Sortiergutes verstärkt.

In Fig. 2 ist eine vergrößerte Schnittdarstellung durch einen derartigen Schüttlerkörper gezeigt, der im wesentlichen durch jeweils zwei Förderleisten 4 und sich quer erstreckende Mitnehmer 5 besteht. Zudem ist im Endbereich der beispielsweise drei bis vier Meter langen Förderleisten 4 über den beiden Kurbelwellen 2 jeweils ein Verbindungsbügel 4a vorgesehen, an dem ein Lager 4b zur Verbindung mit der jweiligen Kurbelwelle 2 vorgesehen ist. Der Bereich unterhalb der Mitnehmer 5 zwischen den Förderleisten 4 ist somit frei, so daß abgesiebtes Gut nach unten durchfallen kann. Die Sortiervorrichtung 1 kann hierzu beispielsweise auf dem Boden aufgestellt werden, jedoch auch mittels Stützfüßen 10 (vgl. Fig. 1) beispielsweise auf einen Container aufgesetzt werden. An diesen kann sich dann in Richtung des Auslasses A beispielsweise ein weiterer Container anschließen, so daß das nicht abgesiebte Restgut diesem zur Weiterbearbeitung oder Zwischenlagerung zugeführt werden kann.

Die Sortiergröße läßt sich hierbei durch Verstellung der Mitnehmer 5 in einfacher Weise variieren, um somit die Größe der Durchlaßöffnung X zu bestimmen. Dazu sind die Mitnehmer 5 in Form von quer verlaufenden Leisten auf den beiden Förderleisten 4 eines Schüttlerkörpers mittels T-Nuten 8 befestigt. Hierin greifen Schrauben 7 ein, so daß nach Lösen dieser Schrauben 7 die Größe der Durchlaßöffnung X (vgl. auch Fig. 3) zwischen den einzelnen Mitnehmern 5 eingestellt werden kann. Dies kann in einfacher Weise durch eine kammartige Lehre zur Einstellung des Abstandes zwischen den Mitnehmern 5 erfolgen. Die Mitnehmer 5 können dabei zur Verstärkung der Transportwirkung zum Auslaß A hin auch Zacken aufweisen. Entsprechendes gilt für die Oberseite der in diese Transportrichtung verlaufenden Förderleisten 4.

In Fig. 2 ist zudem die Lagerung der gekröpften Kurbelwelle 2 dargestellt, nämlich in einem schematisch angedeuteten Lager 9. Dieses Lager 9 ist bevorzugt an der Außenseite der Seitenwand der Wanne 3 angeordnet und daher für Wartungszwecke leicht zugänglich. Entsprechendes gilt für die Lager 4b, die von der Stirnseite der Wanne 3 gut zugänglich sind. Das Lager 9 ist hier zusätzlich auf einer nach unten gerichten U-Schiene aufgesetzt, an der beispielsweise auch die Stützfüße 10 angeordnet sein können. Ebenso könnte die gesamte Sortiervorrichtung 1 damit auf den oberen Rand eines Containers aufgesetzt werden.

In Fig. 3 ist eine Weiterentwicklung dargestellt, wobei die Mitnehmer 5 gegenüber den Förderleisten 4 beweglich bzw. verstellbar gelagert sind, wobei zwischen den Mitnehmern 5 jeweils Druckfedern 11 angeordnet sind. Die Mitnehmer 5 sind dabei anstatt an Schrauben 7 mit abgekröpften Bügeln 7' in Längsnuten 8' (anstatt der T-Nuten 8) geführt bzw. verstellbar gelagert, so daß sich der Durchlaßquerschnitt X automatisch an die jeweils wirkende Kraft anpaßt. Um bei dieser Bauweise mit Beaufschlagung der Mitnehmer 5 durch die dazwischen eingesetzten Druckfedern 11 die Festigkeit zwischen den Förderleisten 4 zu erhöhen, kann in Art eines Portals ein Verbindungssteg 12 vorgesehen sein, der die Verschiebbarkeit der Mitnehmer 5 nicht behindert.

## Patentansprüche

1. Sortiervorrichtung, insbesondere für Papier- und Kartonageabfälle, wobei der Sortiervorrichtung Recyclinggut zugeführt und Restgut über einen Auslaß (A) abgeführt wird, wobei
die Sortiervorrichtung (1) aus mehreren nebeneinander angeordneten Förderleisten (4) besteht, die an zwei Kurbelwellen (2) gelagert sind und an ihrer Oberseite Mitnehmer (5) aufweisen,
**dadurch gekennzeichnet, daß** die Mitnehmer (5) zur Einstellung der Größe der Durchlaßöffnungen (X) zwischen den Förderleisten (4) entlang der Haupterstreckung der Förderleisten (4) verstellbar sind.

2. Sortiervorrichtung nach Anspruch 1, **dadurch gekennzeichnet, daß** eine der beiden Kurbelwellen (2) von einem Motor (6) angetrieben ist.

3. Sortiervorrichtung nach Anspruch 2, **dadurch gekennzeichnet, daß** der Motor (6) drehzahlverstellbar ist.

4. Sortiervorrichtung nach einem der Ansprüche 1 bis 3, **dadurch gekennzeichnet, daß** die Kurbelwellen (2) mittels Lagern (9) an erhöhten Seitenwänden einer Wanne (3) gelagert sind.

5. Sortiervorrichtung nach Anspruch 1, **dadurch gekennzeichnet, daß** die Mitnehmer (5) an T-Nut-Profilen (8) befestigt sind.

6. Sortiervorrichtung nach einem der Ansprüche 1 bis 5, **dadurch gekennzeichnet, daß** jeweils zwei Förderleisten (4) oberhalb der jeweiligen Kurbelwelle (2) mittels eines Bügels (4a) verbunden sind.

7. sortiervorrichtung nach einem der vorhergehenden Ansprüche, **dadurch gekennzeichnet, daß** die Förderleisten (4) und/oder Mitnehmer (5) an der Oberseite gezahnt sind.

8. Sortiervorrichtung nach Anspruch 1, **dadurch gekennzeichnet, daß** zwischen den Mitnehmern (5) Druckfedern (11) eingesetzt sind.

## Claims

1. A sorting device, in particular for waste paper and cartonboard boxes, wherein recycling material is supplied to the sorting device and residual material is discharged through an outlet (A), the sorting device (1) comprising a plurality of adjacent conveyor strips (4) mounted on two crankshafts (2) and provided with carriers (5) on their top sides,
**characterized in that**
the carriers (5) are adjustable along the main extension of the conveyor strips (4) in order to adjust the size of the gaps (X) between the conveyor strips (4).

2. A sorting device according to claim 1, **characterized in that** one of said two crankshafts (2) is driven by a motor (6).

3. A sorting device according to claim 2, **characterized in that** the rotational speed of the motor (6) is adjustable.

4. A sorting device according to any of claims 1 to 3, **characterized in that** the crankshafts (2) are supported on elevated side walls of a trough (3) by means of bearings (9).

5. A sorting device according to claim 1, **characterized in that** the carriers (5) are fastened to T-slot profiles (8).

6. A sorting device according to any of claims 1 to 5, **characterized in that** two conveyor strips (4) each are clamped together by means of a bracket (4a) above the respective crankshaft (2).

7. A sorting device according to any of the preceding claims, **characterized in that** the conveyor strips (4) and/or the carriers (5) are toothed on their top sides.

8. A sorting device according to claim 1, **characterized in that** compression springs (11) are inserted between the carriers (5).

## Revendications

1. Dispositif de tri, en particulier pour des déchets de papier et de carton, un produit à recycler étant amené au dispositif de tri et un produit résiduel étant évacué par une évacuation (A),
le dispositif de tri (1) étant formé d'une pluralité de barres ou de lattes de transport (4) disposées les unes à côté des autres, montées sur deux vilebrequins (2) et présentant des organes d'entraînement (5) sur leur face supérieure,
**caractérisé en ce que** les organes d'entraînement (5) sont réglables ou déplaçables le long de l'étendue principale des barres ou lattes de transport (4), pour régler la taille des ouvertures de passage (X) entre les barres ou lattes de transport (4).

2. Dispositif de tri selon la revendication 1, **caractérisé en ce que** l'un des deux vilebrequins (2) est entraîné par un moteur (6).

3. Dispositif de tri selon la revendication 2, **caractérisé en ce que** la vitesse de rotation du moteur (6) est réglable.

4. Dispositif de tri selon l'une des revendications 1 à3, **caractérisé en ce que** les vilebrequins (2) sont montés, à l'aide de paliers (9), sur des parois latérales relevées d'une auge (3).

5. Dispositif de tri selon la revendication 1, **caractérisé en ce que** les organes d'entraînement (5) sont fixés sur des profilés à rainure en T (8).

6. Dispositif de tri selon l'une des revendications 1 à 5, **caractérisé en ce que** les barres de transport (4) sont reliées par deux au-dessus du vilebrequin (2) respectif, à l'aide d'un étrier (4a).

7. Dispositif de tri selon l'une des revendications précédentes, **caractérisé en ce que** les barres de transport (4) et/ou les organes d'entraînement (5) sont dentés en face supérieure.

8. Dispositif de tri selon la revendication 1, **caractérisé en ce que** des ressorts de compression (11) sont insérés entre les organes d'entraînement (5).
